# EUROPÄISCHE PATENTSCHRIFT

(11) **EP 3 721 427 B1**
(45) Veröffentlichungstag und Bekanntmachung des Hinweises auf die Patenterteilung: **16.03.2022**
(21) Anmeldenummer: 19701284.2
(22) Anmeldetag: 04.01.2019
(51) Int. Cl.: G10H 1/32, G10H 3/18

(54) **ELEKTRISCHE GITARRE MIT AUSTAUSCHBAREM PICKUP UND PICKUP-ELEMENT HIERZU**
ELECTRIC GUITAR WITH REPLACEABLE PICKUP, AND PICKUP ELEMENT FOR SAME
GUITARE ÉLECTRIQUE COMPRENANT UN MICRO INTERCHANGEABLE ET ÉLÉMENT DE MICRO CORRESPONDANT

(30) Priorität: 10.01.2018 CH 192018
(43) Veröffentlichungstag der Anmeldung: 14.10.2020
(73) Patentinhaber: Relish Brothers AG, 6203 Sempach Station (CH)
(72) Erfinder: GIGER, Pirmin, 6206 Neuenkirch (CH); KÜNG, Silvan, 6365 Kehrsiten (CH)
(74) Vertreter: Felber, Josef
(86) Internationale Anmeldenummer: PCT/EP2019/050176
(87) Internationale Veröffentlichungsnummer: WO 2019/137857

(56) Entgegenhaltungen:
- EP-A1- 3 352 165
- WO-A1-99/39330
- DE-A1-102010 017 697
- ES-A1- 2 625 687
- US-A1- 2017 053 631

## Beschreibung

Mit elektrischen Gitarren kann eine grosse Vielfalt von Klängen erzeugt werden, die durch das Schwingen von Saiten erzeugt werden, welche dann elektrisch verstärkt werden. Eine traditionelle elektrische Gitarre ist mit einem oder zwei sogenannten Pickups bestückt, die auf dem Gitarrenkörper knapp unterhalb der Saiten angeordnet sind, zwischen dem Nacken des Gitarrenhalses, das heisst zwischen dem hinteren Ende des Fingerbretts und der Brücke. Jeder Tonabnehmer eines sogenannten Pickups besteht aus einer elektrischen Spule aus mehreren Tausend Windungen von lackiertem Kupferdraht um einen Magnetkern, und die beiden Enden der Spule sind elektrisch über ein isoliertes Kabel zu einer Verstärkeranlage geführt. Das Schwingen der Saite in der Nähe eines Endes der Spule induziert in derselben infolge des durch die Saitenschwingung veränderten Magnetflusses elektrische Ströme, die zur elektrischen Erzeugung von Klängen mittels der Verstärkeranlage genutzt werden, welche dann die verstärkten elektrischen Signale an einen Lautsprecher abgibt. Die Änderung des magnetischen Flusses aufgrund der schwingenden Saite ist zwar sehr gering, reicht jedoch aus, um bei einer entsprechend hohen Windungszahl eine Spannung von normalerweise einigen zig bis wenigen hundert Millivolt zu erzeugen. Die Feldstärkeänderung und damit die induzierte Spannung ist dabei am grössten, wenn die Saite zum Pol hin- und wieder zurückschwingt anstatt seitlich hin und her zu schwingen. Die ferromagnetischen Saiten dürfen vom Magneten nicht so stark angezogen werden, dass ihre Schwingung nennenswert beeinflusst wird, weil sie sonst unrein klingen. Bei besonders starken Magneten muss man demzufolge den ganzen Tonabnehmer weiter weg von den Saiten positionieren als bei relativ schwachen Magneten, was eine Reduzierung der Ausgangsspannung verglichen mit einem gleichem Abstand zur Folge hat, so dass sich insgesamt keine höhere Ausgangsspannung ergibt. Extrastarke Magnete bringen daher keine Vorteile. Und klanglich kann sich kein Magnet auswirken, weil er lediglich ein Magnetfeld erzeugt. Es ist völlig egal, ob das Magnetfeld durch einen relativ teuren Neodymmagneten, einen billigen Ferritmagneten oder gar einen Elektromagneten, erzeugt wird, wobei letztere bei Gitarrenpickups nicht üblich sind. Es gibt nur einen einzigen theoretischen Einflussfaktor, nämlich die Wirbelströme, die im Magneten bei Änderung des magnetischen Flusses durch die Saitenschwingung entstehen. Wirbelströme erhöhen die Dämpfung der klangprägenden Resonanzspitze. Aber hier sind gerade die elektrisch kaum leitenden Ferritmagnete, oftmals als Keramikmagnete bezeichnet, um das Gefühl einer höheren Wertigkeit zu erzeugen, den teuren, aber elektrisch gut leitenden Alternativen wie etwa AlNiCo-Magneten überlegen, weil bei ihnen die Wirbelströme und damit die Dämpfung vernachlässigbar gering sind. Bei einem Tonabnehmer ist aber der Magnet normalerweise nur für einen sehr geringen Teil der Dämpfung verantwortlich. Die ganze Diskussion um das Magnetmaterial ist daher nicht begründet. Insbesondere kann kein Magnet "warm" oder gar aggressiv klingen, das heisst ein Magnet hat keinen Frequenzgang. Die Ursachen für den "warmen Klang" eines Tonabnehmers sind immer ganz andere. Der Klang ist dabei sehr von der Beschaffenheit der Spulen abhängig.

Der grosse Nachteil eines solchen Tonabnehmers ist seine Anfälligkeit gegenüber niederfrequenten magnetischen Feldern, wie sie beispielsweise von Netztransformatoren und Vorschaltdrosseln von Leuchtstofflampen erzeugt werden. Bei sich ändernden Magnetfeldern wird in der Spule eine Spannung induziert. Daher wird auch durch diese Störfelder eine Spannung im Tonabnehmer induziert. Dies kann man leicht vermeiden, indem man statt eines einzigen gleich zwei Tonabnehmer einsetzt und schaltet diese umgekehrt gepolt in Reihe, also hintereinander einsetzt. Dies bewirkt, dass ein äusseres Magnetfeld zwar in beiden Spulen eine Spannung induziert, diese Spannungen sich aber wegen der umgekehrten Polung der Spulen gegeneinander aufheben und somit am Ausgang keine Spannung abgegeben wird. Das Gleiche passiert auch mit dem Nutzsignal, was selbstverständlich unerwünscht ist. Hier kann man aber einfach Abhilfe schaffen, indem man die Polung der Magnete in einer Spule umdreht. Dadurch produziert diese Spule ein eigentlich umgekehrt gepoltes Nutzsignal, das durch die umgekehrte Polung der Spule aber wieder richtig herum gepolt ist. Somit erscheint am Ausgang eine doppelt so hohe Spannung wie bei nur einer Spule. Solche Tonabnehmer nennt man Humbucker oder *humbucking pickups* die meist mit einem Blechgehäuse eingefasst sind. Sie kommen beispielsweise in der Gibson Les Paul zum Einsatz und erzeugen mit zwei Pickups mit Doppelspulen die Gibson-Tonalität.

Im Gegensatz dazu erzeugen drei Pickups, jedes mit Einzelspulen bestückt, die sogenannte Fender-Tonalität, und diese Einzelspulen-Tonabnehmer werden als *single coil pickups* bezeichnet. Gitarren mit der sogenannten *humbucker pickups* werden vor allem für die Hardrock-Musik eingesetzt werden, also für einen harten und vollen Klang, während jene mit Fender Tonalität oder auch Fender *Stratocasters* genannt für Country-Musik verwendet werden und einen etwas näselnden Klang erzeugen.

Schon seit jeher möchten die Musiker auf ihren elektrischen Gitarren verschiedene Klänge erzeugen können, am liebsten Klänge die über das hinausgehen, was eine einzelne Gitarre an Klangfülle bietet. Wenn eine Gitarre mit einzelnen Spulen gespielt wird, so möchte man zum Beispiel zu einem *humbucker pickup* wechseln können und umgekehrt. Gitarren, welche zwei nacheinander angeordnete Pickups unter ihren Saiten angeordnet haben, können zum Beispiel durch Betätigen eines Schalters mit drei Stellungen je nach Wunsch aktiviert werden. In einer Stellung des Schalters ist das vordere, das sogenannte Neck-Pickup aktiv, in einer Mittelstellung sind beide Pickups aktiv und in einer dritten Stellung bloss das hintere, sogenannte Bridgte-Pickup.

Die US 2015/0294659 A1 schlägt eine weitere Lösung vor, wie von einem Pickup auf ein anderes gewechselt werden kann, indem mehrere Pickups auf einer drehbaren Scheibe angeordnet ist, die also auf dem Gitarrenkörper drehbar gelagert ist, wobei dann das jeweils gewünschte Pickup unter die Saiten gedreht werden kann und die Drehscheibe in dieser Position einrastet. Während dieses System das rasche Wechseln der Tonalität während dem Spielen ermöglicht, ist die Tonalität auf eine beschränkte Anzahl Pickups beschränkt, die auf der Drehscheibe angeordnet sind.

Ein installiertes Pickup, sei es auf dem Gitarrenkörper montiert oder aber auf einer derartigen Drehscheibe, ist fast immer fest verdrahtet und mit der Unterlage verschraubt und lässt sich nur unter erheblichem Aufwand lösen und durch ein anderes Pickup ersetzen. Im Stand der Technik gibt es im Grundsatz austauschbare Pickups. So zeigt US 2017/053631 A1 zeigt einen werkzeuglos einsetzbaren und austauschbaren Pickup, der in einem Sitz magnetisch gehalten ist. WO 99/39330 A1 zeigt eine universelle Pickup-Halterung, die in jede der mehreren Aufnahmekammern im Gitarrenkörper einpasst. Die Pickups können von der Rückseite der Gitarre in die E-Gitarre eingesetzt werden. Auch mechanische Verrastungen und Drehschieber zum Festhalten der Pickups in ihrer Halterung sind bekannt, sowie auch Halterungen, mit welchen die Distanz des Pickups zu den Saiten bei herausgenommenem Pick verstellbar ist. Allerdings erlaubt diese Konstruktion nur eine Einstellung des Abstandes des Pickups bei ausgebautem Pickup, aber nicht bei eingebautem Pickup. Ein Verstellen der Distanz erfordert somit sehr viel mehr Zeit. Um diesen Abstand zu ändern, muss der Pickup nämlich jedes Mal ausgebaut und wieder eingebaut werden. Mit der vorliegenden Lösung hingegen kann der Abstand zwischen Pickup und den Saiten stufenlos bei eingebautem Pickup verändert werden. Aus WO 99/39330 A1 ist ausserdem bekannt, die Pickups mittels Schaltern und einem Kontroller ein- und auszuschalten und zwischen verschiedenen Konfigurationen zu wählen. Allerdings ist aus dem Stand der Technik keine Lösung bekannt, um die Töne aus dem vorderen und hinteren Pickup stufenlos zu mischen, und schon gar nicht ein Touchscreen vorne am Gitarrenkörper für das Bewerkstelligen des Mischens und des Ein- und Ausschaltens von Pickups während des Gitarrenspiels.

ES 2 625 687 A1 offenbart einen Gitarrenpickup, der von der Rückseite im Gitarrenkörper eingebaut und durch Schrauben befestigt wird. Im montierten Zustand des Pickups kann anhand der Schrauben die Pickup-Höhe eingestellt und justiert werden.

Die Aufgabe der vorliegenden Erfindung ist es vor diesem Hintergrund, eine Gitarre mit werkzeuglosvon blosser Hand austauschbaren Pickups zu schaffen, sowie die dazu nötigen Pickup-Elemente zu schaffen, sodass diese Pickups in einer grossen Anzahl und Vielfalt je nach Bedarf in der Gitarre einfach und sehr rasch einsetzbar sind, das heisst innert 3 bis 5 Sekunden, und ihr Pass-Sitz auch in allen Richtungen mehr oder weniger neigbar sind zur Regulierung des Abstands der Tonabnehmer von den Saiten für die hohen und tiefen Töne und wobei die Distanz zu den Saiten bei eingebautem Pickup stufenlos durch eine einfache Manipulation verstellbar sein sollen. In einer besonderen Ausführung soll die elektrische Gitarre zusätzlich mit einem Touchscreen mit Schaltung ausgerüstet sein, womit stufenlos die Töne aus dem vorderen und hinteren Pickup gemischt werden können, oder das stufenlose Zu- und Abschalten von mindestens zwei Pickups ermöglicht wird.

Diese Aufgabe wird gelöst von einer elektrischen Gitarre mit wenigstens einem Pickup in einer durchgehenden Ausnehmung am Gitarrenkörper nach dem Oberbegriff des Patentanspruches 1 mit seinen kennzeichnenden Merkmalen, sowie von einem Pickup-Element gemäss Patentanspruch 8. Diese elektrische Gitarre und die zugehörigen Pickups eröffnen ganz neue Möglichkeiten beim Gitarrenspiel. Erstmals kann die Klangfarbe rasch durch das Verändern der Distanzen der Pickups zu den Saiten verändert werden. Hierzu muss bloss noch an einem zentralen Gummirad an der Pickuphalterung auf der Rückseite des Gitarrenkörpers gedreht werden, und die Distanz des Pickups zu den Saiten wird über ein Gewinde mit Gewindehülse verändert. Die Steuerung der Pickups mittels eines Touchscreens erlaubt es in einer besonderen Ausführung der Gitarre, während des Gitarrenspiels einen bestimmen Pickup rasch ein-oder auszuschalten sowie die Signale es Hals- und Back-Pickups stufenlos mit Verschieben eines Fingers auf dem Touchscreen zu mischen, ganz nach Belieben. Solches wurde bisher mit keiner elektrischen Gitarre ermöglicht, obwohl schon 1923 die ersten elektrischen Tonabnehmer entwickelt wurden und 1936 die erste richtige elektrische Gitarre auf den Markt kam und seither elektrische Gitarren in millionenfacher Ausführung gebaut wurden.

Anhand der Zeichnungen werden Ausführungsbeispiele einer solchen Gitarre mit auswechselbaren Pickups gezeigt sowie auch das hierfür eingesetzte Pickup-Element, und in der nachfolgenden Beschreibung wird dieses genauer beschrieben und das Einsetzen und Entnehmen des Pickups-Elementes sowie seine Funktion und das stufenlose Ein- und Ausschalten der Pickups wird erklärt.

Es zeigt:
- Figur 1:: Eine herkömmliche Gitarre mit drei Pickups, sowie einem Umschalthebel;
- Figur 2:: Den leeren Gitarrenkörper einer elektrischen Gitarre, mit Aussparungen für drei rasch auswechselbare Pickups;
- Figur 3:: Eine Stabmagnet-Anordnung für den Pickup;
- Figur 4:: Eine Balkenmagnet-Anordnung für den Pickup;
- Figur 5:: Den Aufnahmerahmen für den austauschbaren Pickup;
- Figur 6:: Die Fixierplatte mit darunter der Grundplatte am Pickup und Tonabnehmer;
- Figur 7:: Den Pickup eingesetzt in die Seitenhalter am Aufnahmerahmen;
- Figur 8:: Einen Gitarrenkörper mit zwei Aussparungen für die Pickups und weiteren Aussparungen;
- Figur 9:: Den Pickup mit Fixierplatte und Höhenversteller-Gewinde in einer Seitenansicht;
- Figur 10:: Den Pickup mit Fixierplatte und Höhenversteller-Gewinde in perspektivischer Ansicht;
- Figur 11:: Den Pickup mit Fixierplatte und Kontaktköpfen von oben gesehen;
- Figur 12:: Einen alternativen Pickup mit zwei Reihen von Tonabnehmern;
- Figur 13:: Einen Ausschnitt des Gitarrenkörpers mit zwei Ausnehmungen und neben der vorderen Ausnehmung den einzusetzenden Pickup mit seinen Tonabnehmern auf der Oberseite sichtbar;
- Figur 14:: Einen Ausschnitt des Gitarrenkörpers mit zwei Ausnehmungen und neben der vorderen Ausnehmung das einzusetzende Pickup-Element mit den Tonabnehmern auf der unteren Seite, in der Lage zum Einsetzen;
- Figur 15:: Ein Pickup-Element wie es von der Rückseite des Gitarrenkörpers her eingesetzt wird;
- Figur 16:: Eine alternative Ausführung der Fixierplatte mit zentralem Gewindeloch;
- Figur 17:: Die Fixierplatte nach Figur 16 von der anderen Seite her gesehen;
- Figur 18:: Eine alternative Ausführung des Aufnahmerahmens;
- Figur 19:: Den Pickup mit Verstellgewinde von unten gesehen, auf den Tonabnehmern liegend;
- Figur 20:: Den Pickup auf den Tonabnehmern liegend, mit auf seiner Rückseite auf das Verstellgewinde aufgeschraubter Fixierplatte;
- Figur 21:: Den Pickup mit den vier abzweigenden Kontaktdrähten und daneben die vier gegeneinander isolierten Kontaktstifte zum Kontaktschluss mit den Kontaktstellen am Aufnahmerahmen;
- Figur 22:: Einen Ausschnitt des Gitarrenkörpers von oben mit der Aussparung für einen Pickup, mit den darüber verlaufenden sechs Saiten;
- Figur 23:: Einen Ausschnitt des Gitarrenkörpers auf seine Rückseite gesehen, beim Einsetzen des Pickups;
- Figur 24:: Den Ausschnitt des Gitarrenkörpers auf seine Rückseite nach Figur 23, mit fertig eingesetztem Pickup.

Zunächst zeigt die Figur 1 eine konventionelle elektrische Gitarre mit ihren Bestandteilen. Der Gitarrenkörper besteht aus einem massiven Korpus 30, meist aus Holz gefertigt. Er weist eine Anschlussbuchse 31 für die Abgabe der elektrischen Signale an eine Verstärkeranlage auf. Im unteren Bereich der Aussenseite des Gitarrenkörpers sind zwei Klangfarbenregler 32, 33 und ein Lautstärkenregler 35 angeordnet, die alle als Drehknöpfe ausgeführt sind. Ein Tonabnehmer-Wahlschalter 34 ist hier durch einen Umschalthebel mit drei Stellungen realisiert. Weiter erkennt man einen Vibrationshebel 36. Die Platte, welche den Bereich unterhalb der Saiten auf dem Gitarrenkörper überdeckt, wirkt als Schlagschutz. Auf dem Hals 39 gibt es ein Griffbrett 40 und Bünde 38 sowie Orientierungseinlagen 37 auf dem Griffbrett. Am Ende des Halses 39 befindet sich der Kragen 41 mit dem Sattel 43 beim Übergang vom Hals 39 zum Kragen 41 und auf dem Kragen sind die Stimmwirbel 42 angeordnet. Auf dem Gitarrenkörper ist im hinteren Bereich die Saitenaufhängung 44 angeordnet und unterhalb der Saiten 48 sind die Tonabnehmer, sogenannte Pickups angeordnet, hier ein Höhen-Tonabnehmer 45, ein Mittellage-Tonabnehmer 46 und ein Bass-Tonabnehmer 47. Diese Pickups können bisher nur mit verhältnismässig grossem Aufwand und unter Zuhilfenahme von Werkzeugen ausgewechselt werden. Oftmals werden sie von der hier sichtbaren Vorderseite her ausgewechselt, wozu die Saiten 48 gelockert werden müssen, was selbstverständlich nachher ein erneutes Spannen und Stimmen der Saiten 48 erfordert.

Die vorliegende Erfindung schafft eine Gitarre, bei welcher die Pickups in wenigen Sekunden und werkzeuglos ausgewechselt werden können. Hierzu wird der Gitarrenkörper 3 wie in Figur 2 dargestellt mit mindestens einer durchgehenden Ausnehmung 2 versehen. Im gezeigten Beispiel weist der Gitarrenkörper drei solche durchgehende Ausnehmungen 2 auf. Im hinteren Bereich des Gitarrenkörpers 3 erkennt man hier einen Touchscreen 25, welcher sensitiv ist und in verschiedenen Bereichen verschiedene Schaltungen der im Gitarrenkörper untergebrachten elektronischen Schaltung bewirkt. Drückt man im ganz hinteren Endbereich 26 während 2-3 Sekunden auf den Touchscreen 25, so wird der Bridge-Pickup eingeschaltet, das heisst der Tonabnehmer 45 für die hohen Töne zunächst der Brücke bzw. der Saitenaufhängung. Im anderen, vorderen Endbereich des Touchscreens 25 wird durch das Berühren des dortigen Endbereiches 28 während 2-3 Sekunden der Neck-Pickup eingeschaltet, das heisst der Tonabnehmer für die Bässe. Zwischen diesen beiden Endbereichen 26, 28 auf dem Touchscreen 25, nämlich im Bereich 27 lassen sich die Pickups stufenlos ein- und ausschalten. Man kann also mit dem Finger von hinten nach vorne über den Touchscreen 25 fahren und dann werden die hohen Töne stufenlos immer schwächer und die tiefen Töne immer stärker von den Saiten abgenommen. Umgekehrt, wenn man mit dem Finger von vorne nach hinten fährt, werden die tiefen Töne langsam immer schwächer und die hohen immer stärker. Eine weitere Funktion ist wie folgt realisiert: Drückt man im vordersten Bereich des Touchscreens 25 mit einem Finger, vorzugsweise der Zeigefingerbeere, auf den Screen und mit einem weiteren Finger, vorzugsweise mit der Mittelfingerbeere, auf den Mittelbereich des Screens, so wird das Neck-Pickup augenblicklich eingeschaltet und das Bridge-Pickup gleichzeitig augenblicklich ausgeschaltet. Drückt man erneut in dieser Weise auf den Touchscreen 25, so werden augenblicklich wieder beide Pickups aktiv, das heisst das Bridge Pickup wird wieder zugeschaltet. Drückt man hingegen mit einem Finger, vorzugsweise mit der Zeigefingerbeere, im Mittelbereich auf den Touchscreens und mit einem weiteren Finger, vorzugsweise mit der Mittelfingerbeere, auf den hintersten Bereich des Screens, so wird sofort das Neck Pickup ausgeschaltet und das Bridge Pickup gleichzeitig eingeschaltet. Drückt man erneut in dieser Konstellation auf den Touchscreen, so wird das Neck Pickup wieder zugeschaltet. Am Rand des Gitarrenkörpers 3, an der tiefsten Stelle wenn die Gitarre in Spielhaltung an den Schultern eines Spielers hängt, erkennt man hier noch das Loch 59 für den einzusetzenden Output-Port der Gitarre.

Die Figur 3 zeigt einen einzelnen Tonabnehmer eines Pickups. Ein Stabmagnet 49 ist mit Kupferdraht 51 auf einem Spulenkörper 50 umwickelt. Statt sechs einzelne Tonabnehmer mit je einer Spule zu verwenden, nimmt man aus Gründen der Materialersparnis und auch aus Platzgründen, um den Winkelraum kompakt zu halten, oft sechs Stabmagnete 49 und wickelt um diese gemeinsam eine einzige Spule, wobei eine Papp- oder Kunststoffhalterung verhindert, dass sich die Magnete und die Spule gegeneinander bewegen können. Alternativ zu einzelnen Stabmagneten kann man auch einen oder zwei Balkenmagneten 52 wie in Figur 4 gezeigt verwenden, und das Magnetfeld mit ferromagnetischen Stäben oder besser Einstellschrauben 53 durch die Spule führen, welche hierzu mit einer Fassung 54 versehen ist. Die Lautstärke der einzelnen Saiten 22 kann man dabei dadurch angleichen, dass man den jeweils zur Saite gehörende Tonabnehmer des Pickups mehr oder weniger dicht zur Saite 22 positioniert. Bei Pickups mit Stabmagneten 49 ist das weniger komfortabel und oft nur mittels eines kleinen Hammers möglich, mit dem man die Stabmagnete 49 durch sanfte Schläge weiter weg von den Saiten 22 bewegen kann. Ist der Stabmagnet 49 zu weit nach unten gerutscht, muss man oftmals den Tonabnehmer ausbauen, damit man an die andere Seite herankommt.

Damit ein Pickup werkzeuglos und rasch austauschbar in einen genauen Pass-Sitz in der dafür im Gitarrenkörper 3 vorgesehenen Ausnehmung 2 eingesetzt werden kann, wird vorzugsweise ein Aufnahmerahmen 4 wie er in Figur 5 dargestellt ist in die Ausnehmung 2 eingesetzt. Auf zwei gegenüberliegenden Seiten des Aufnahmerahmens 4 sind hier Seitenhalter 12 mit den Imbusschrauben 15 aufgeschraubt. Unter den Seitenhaltern 23 sind um die Schrauben 15 Druckfedern 68 eingebaut. Die Seitenhalter 12 werden unter Zusammendrückens dieser Druckfedern 68 auf den Aufnahmerahmen 2 geschraubt. Diese Seitenhalter 12 bilden mit ihren endseitigen Nocken 29 einen genauen Pass-Sitz für eine Fixierplatte 14 am einzusetzenden Pickup. In die Oberseite dieser Seitenhalter 12 sind hier je zwei Permanentmagnete 13 eingesetzt, welche die magnetische Fixierplatte 14 im eingesetzten Zustand im Pass-Sitz festhalten. Der eine Seitenhalter 12 weist eine Ausnehmung 58 auf, in welche noch ein Element mit den elektrischen Kontaktstellen eingesetzt wird, wobei diese Kontaktstellen endseitig je eine Delle bilden, in welche federbelastete Stifte der elektrischen Abgänge des einzusetzenden Pickups einpassen. Durch Verstellen der Schrauben 15 und mehr oder weniger Zusammendrücken der eingebauten Druckfedern 68 kann die Lage der Seitenhalter 12 verändert werden und damit auch des darauf aufzusetzenden Pickups, wie das bald klar wird. In einer Variante kann dieser Rahmen als ein einziges Spritz-Teil aus Kunststoff gefertigt sein, das heisst der Aufnahmerahmen 4 und die direkt einstückig darauf sitzenden Seitenhalter 12, wobei dann die Druckfedern 68 zum Verändern der Lage der Seitenhalter 12 entfallen.

In Figur 6 ist die Fixierplatte 14 und darunter der Pickup 1 mit seiner Grundplatte 8 in gestürzter Lage gezeigt. Der Höhenversteller 18 besteht aus einem Messinggewindestab, welcher mit seinem Gewinde 17 drehbar in der Grundplatte 8 gelagert ist und auf dem endseitig ein Gummirad 55 aufgeschraubt ist, das mit zwei Fingern bequem drehbar ist. Das Messinggewinde 17 des Höhenverstellers 18 sitzt in einer Gewindebüchse 16 in der Fixierplatte 14. Die Fixierplatte 14 weist ausserdem ein Aufnahmeloch 19 für einen senkrecht von der Grundplatte 8 abstehenden Führungsstift 20 auf, über welchen die Fixierplatte 14 mit ihrem Aufnahmeloch 19 gestülpt ist. Durch Drehen am Gummirad 55 kann somit die Fixierplatte 14 gegenüber der Grundplatte 8 in ihrem Abstand zu derselben fein verstellt werden.

Die Figur 7 zeigt wie dieses Pickup-Element mit seiner Fixierplatte 14 in den Pass-Sitz am Aufnahmerahmen 4 eingesetzt wird. Die Fixierplatte 14 ist an ihren vier Ecken in Ausbuchtungen 56 ausgeformt, die genau in die Nocken 29 an den Seitenhaltern 12 am Aufnahmerahmen 4 einpassen. Die vier Permanentmagnete 13 in den Seitenhaltern 12 ziehen dabei die ferromagnetische Fixierplatte 14 kräftig an sich und halten sie damit sicher im Pass-Sitz. Durch das Verstellen der Schrauben 15 kann der eingesetzte Pickup in allen Richtungen mehr oder weniger geneigt werden. So kann etwa der Abstand seiner Tonabnehmer zu den Saiten für die tiefen und die Saiten für die hohen Töne unterschiedlich eingestellt werden. Im Fall, wenn der Rahmen 4 als ein Spritz-Teil aus Kunststoff ausgeführt ist, kann die darauf aufzusetzende Fixierplatte 14 ebenfalls ein genau zum Rahmen 4 passendes Kunststoff-Spritzteil sein, das dann präzise in den Rahmen 4 zwischen die endseitigen Nocken 29 einpasst und in diesem Passsitz mit Permanentmagneten 13 gehalten ist.

Die Figur 8 zeigt einen Gitarrenkörper 3 mit zwei Aussparungen 2 für die Pickups 1 und eine weitere Aussparung 63 für die Aufnahme der elektronischen Schaltung 64 sowie der sie mit Energie versorgenden Batterien 65. Eine seitliche versetzte Ausnehmung 66 dient zur Aufnahme des Bedien-Displays, eines einzusetzenden Touchscreens 25. Die längs des Randes des Gitarrenkörpers sichtbaren angeschraubten Gummiräder 57 dienen als Halterung für eine aufzusetzende Abdeckung. In der vorderen Ausnehmung 2 sieht man den eingesetzten Neck-Pickup, und in der hinteren Ausnehmung 2 ist der darin verbaute Aufnahmerahmen 4 mit seinen Seitenhaltern 12 sichtbar. Für den Einbau der Aufnahmerahmen 4 ist an der Innenwand der Ausnehmungen 2 eine Stufe gebildet, sodass eine rundum laufende Auflagefläche für den Aufnahmerahmen 4 gebildet wird, auf weiche der Aufnahmerahmen 4 zum Beispiel aufgeklebt werden kann. In einem der Seitenhalter 12 erkennt man die elektrischen Kontaktstellen 5, die je eine Delle 24 bilden, und welche Kontaktstellen 5 über ein Kabel zum Out-Put-Port am Gitarrenkörper 3 geführt sind.

Die Figur 9 zeigt den Pickup 1 mittels des Gewindes 17 seiner Gewindebuchse 16 mit der Fixierplatte 14 auf seinen Höhenversteller 18 aufgeschraubt. Die Spulen, Spulenkörper und Tonabnehmer des Pickups 1 sind hier in einem verchromten Blechgehäuse 60 untergebracht und verschalt. An der Fixierplatte 14, in Richtung gegen den Pickup 1 gerichtet, sind federbelastete, aus der Fixierplatte 14 herausragende Stifte 23 als elektrische Abgänge 10 aus dem Pickup 1 angeordnet. Diese Stifte 23 passen in die Dellen 24 an den Kontaktstellen 5 der Seitenhalter 12, zum sicheren Schliessen von elektrischen Verbindungen. Die Stifte 23 sind über das Kabel 57 mit den Spulen der zugehörigen Tonabnehmer des Pickups 1 verdrahtet.

In Figur 10 ist der Pickup 1 mit seinem verchromten Blechgehäuse 60 mit der gegenüber seiner Grundplatte im Abstand verstellbaren Fixierplatte 14 weiter gegen den Betrachter hin geneigt dargestellt. In dieser Darstellung erkennt man die sechs Tonabnehmer 21 auf der Oberseite des Pickups 1 und in Figur 11 ist der Pickup 1 und sein Gehäuse 60 von oben gesehen dargestellt. Daher erkennt man hier die sechs Tonabnehmer 21 und unter dem Pickup 1 die Fixierplatte 14 mit ihren vier Kontaktstiften 23 für die elektrischen Abgänge 10 des Pickups 1 bzw. seiner Tonabnehmerspulen. Die Figur 12 schliesslich zeigt einen alternativen Pickup 1 mit zwei Reihen von Tonabnehmern 21.

Die Figur 13 zeigt einen Ausschnitt der Rückseite 6 des Gitarrenkörpers 3 mit zwei Ausnehmungen 2 und neben der vorderen Ausnehmung 2 den einzusetzenden Pickup 1 mit seinen Tonabnehmern 21 auf seiner Oberseite und seiner Fixierplatte 14 an seiner Unterseite, die auf seinen Höhenversteller 18 aufgeschraubt ist. Das werkzeuglos einsetzbare Pickup-Element liegt hier auf einer Seite, ist also perspektivisch schräg von der Seite her gesehen dargestellt, wobei auch die Oberseite des Pickups 1 mit den Tonabnehmern 21 sichtbar ist. In den Ausnehmungen 2 erkennt man die Aufnahmerahmen 4 mit ihren Seitenhaltern 12 und den Kontaktstellen 5 mit den von ihnen gebildeten Dellen 24. Ganz unten, unterhalb der Ausnehmungen 2 und dem Gitarrenkörper 3 verlaufen die Saiten 22.

Die Figur 14 zeigt den Ausschnitt der Rückseite 6 des Gitarrenkörpers 3 mit den zwei Ausnehmungen 2 und neben der vorderen Ausnehmung den einzusetzenden Pickup 1 in seiner gestürzten Lage mit an seinem Höhenversteller 18 aufgeschraubter Fixierplatte 14 und dem Gummirad 55 am Ende des Höhenverstellers 18 zum Verdrehen seines Messinggewindes und damit zum Verstellen des Abstandes der Fixierplatte 14 zur Grundplatte 8 des Pickups 1. Das Kabel 57 verbindet die Spulenabhänge mit den federbelasteten Stiften 23 an der Fixierplatte 14, die in der gezeigten Ansicht ab der Fixierplatte 14 nach unten ragen.

In Figur 15 wird dargestellt, wie der Pickup 1 von der Rückseite 6 des Gitarrenkörpers 3 in die Ausnehmung 2 am Gitarrenkörper 3 eingesetzt wird, wobei hier allerdings der Aufnahmerahmen 4 und die Fixierplatte 14 noch fehlen. Man ergreift hierzu den Pickup 1 mit Daumen und Zeigefinger an seinem Höhenversteller 18 und setzt ihn in die Ausnehmung 2 hinein. Wenn er mit der Fixierplatte 14 versehen ist und die Ausnehmung mit dem Aufnahmerahmen 4 bestückt ist, so wird die Fixierplatte 14 am Pass-Sitz am Aufnahmerahmen 4 genau positioniert und von den Permanentmagneten 13 an den Seitenhaltern 12 kräftig im Pass-Sitz festgehalten. Dabei werden automatisch die federbelasteten Stifte 23 an der Fixierplatte 14 auf die hierfür vorgesehenen Dellen 24 der elektrischen Kontakte 5 am Seitenhalter 12 gepresst und damit wird die sichere elektrische Verbindung zwischen den Spulen des Pickups und dem Output-Port 7 der elektrischen Gitarre erstellt.

In Figur 16 ist eine alternative Ausführung der Fixierplatte 14 mit zentralem Gewindeloch 16 gezeigt. Bei dieser Fixierplatte 14 sind an ihrer Seite Permanentmagnete 13 eingebaut. Die Figur 17 zeigt diese Fixierplatte 14 nach Figur 16 von der anderen Seite her gesehen, und Figur 18 zeigt den zu dieser Fixierplatte 14 gehörenden Aufnahmerahmen 4 mit seinen nach oben ragenden Seitenwänden 67. Die Fixierplatte 14 lässt sich zwischen diese Seitenwände 67 einsetzen und wird dann durch die magnetischen Kräfte der einander gegenüberliegenden Permanentmagnete 13 sicher in ihrer Position festgehalten. Der Schlitz 61 an der einen Seitenwand 67 des Aufnahmerahmens 4 dient zur Aufnahme eines Kunststoff-Einsatzelementes, welches die elektrischen Kontaktstellen 5 zum Output-Port der Gitarre aufweist. Die elektrischen Verbindungen zwischen den elektrischen Abgängen des Pickups an der Fixierplatte 14 mit diesen Kontaktstellen 5 an der Seitenwand des Aufnahmerahmens 4 erfolgen mittels Stiften 23, deren Köpfe seitlich leicht über den Rand der Fixierplatte 14 hinausragen. Diese Stifte 23 schieben sich beim Einsetzen der Fixierplatte 14 über die Kontaktstellen 5 und erstellen die elektrische Verbindung. Ein Pickup kann aber jederzeit mit hinreichender Kraft und werkzeuglos rasch wieder mit seiner Fixierplatte 14 aus dem Aufnahmerahmen 4 entfernt werden. Man ergreift es am Höhenversteller 18 und zieht es einfach aus dem Aufnahmerahmen 4 und somit aus der Ausnehmung 2.

Die Figur 19 zeigt einen Pickup 1 mit Höhenversteller 18 und seinem Verstellgewinde von unten gesehen dargestellt, also in gestürzter Lage, auf den Köpfen seiner Tonabnehmer 21 liegend. Auf der Unterseite des Pickups 1 erkennt man seine Grundplatte 8, während die Spulen, die Spulenkörper und Tonabnehmer in einem Gehäuse 60 untergebracht sind. Von den Spulen führen deren elektrischen Abgänge über das Kabel 57 zu den elektrischen Kontaktstellen 10 an den Stiften 23 an der Fixierplatte 14.

Die Figur 20 zeigt den Pickup 1 und sein Gehäuse 60 in gestürzter Lage auf den Tonabnehmern liegend, und mit der auf seiner Rückseite auf das Messinggewinde des Höhenverstellers 18 aufgeschraubten Fixierplatte 14. An derselben erkennt man die seitlichen Permanentmagnete 13 zum Festhalten an den Seitenwänden 67 des Aufnahmerahmens 4 nach Figur 18, und die Stifte 23 mit abgerundeten Köpfen, die in einem Einsatzelement eingebettet sind deren Köpfe die Seitenwand der Fixierplatte 14 leicht überragen. Die Figur 21 zeigt die vier elektrischen Abgänge 10 von den Spulen des Pickups 1, die dann mit den isoliert eingefassten Stiften 23 im diesen Einsatzelement verbunden werden.

In Figur 22 zeigt einen Ausschnitt des Gitarrenkörpers 3 auf seine Vorderseite 9 gesehen, mit der Aussparung 2 für einen Pickup, mit den darüber verlaufenden sechs Saiten 22. Man erkennt vom Aufnahmerahmen bloss die eine Seitenwand 67 mit den elektrischen Kontaktstellen 5 mit Dellen 24, die über ein wegführendes Kabel zum Output-Port am Gitarrenkörper 3 führen, sowie die Permanentmagnete 13 in dieser Seitenwand 67. In Figur 23 ist von der Rückseite 6 des Gitarrenkörpers 3 her die gleiche Ausnehmung gezeigt. Darüber führt ein Aluminiumträger 62 für die Stabilität der Gitarre, insbesondere zur Absorption der Saitenspannung. Das Pickup-Element 1 wird hier gerade von der Rückseite 6 des Gitarrenkörpers 3 her eingesetzt, indem es an der Fixierplatte 14 ergriffen wird und zwischen die beiden Seitenwände 67 am Aufnahmerahmen 4 eingesetzt wird. Die Permanentmagneten 13 an der Fixierplatte 14 und an den Seitenwänden 67 werden alsbald einander gegenüberliegen und die Fixierplatte 14 wird in dieser Position festhalten. Die Figur 24 zeigt die Situation, wenn das Pickup-Element 1 fertig eingesetzt ist und die Permanentmagneten 13 an der Fixierplatte 14 jenen an den Seitenwänden 67 des Aufnahmerahmens 2 gegenüber liegen.

Anstelle einer magnetischen Halterung des Pickup-Elementes kann dieses auch so ausgeführt sein, dass seine Fixierplatte 14 in der Ausnehmung 2 rein mechanisch in eine Verrastung einklickt, etwa gegen eine mechanische Federkraft, und dass diese Federkraft bloss durch Herausziehen der Fixierplatte 14 mit hinreichender Kraft überwindbar ist, oder dass die Verrastung durch Drücken eines Knopfes oder Betätigen eines Schiebers oder durch Drehen eines Knopfes gelöst werden kann. Das Pickup-Element kann auch mechanisch in der Ausnehmung gehalten sein, indem es gegen mechanische Druckfedern von der Rückseite des Gitarrenkörpers her in die Ausnehmung einschiebbar ist und dann an der Rückseite ein Schieber oder eine Drehscheibe über die Fixierplatte geschoben oder geschwenkt werden kann, wonach das Pickup-Element bzw. seine Fixierplatte 14 in seinem Pass-Sitz gesichert ist.

Mit einem solchen Pickup-Element, das von der Rückseite 6 des Gitarrenkörpers 3 in der aufgezeigten Weise in die Ausnehmungen 2 darin einsetzbar ist, gelingt das Auswechseln des Pickups 1 für die Erzeugung verschiedener Klangfarben und Tonalitäten höchst einfach und ausserdem sehr schnell. Die auf der Rückseite aufgesetzte Abdeckplatte lässt dabei die Ausnehmungen 2 mit den eingesetzten Pickups mit Bedacht frei. Die praktischen Versuche zeigten, dass man für das Auswechseln eines Pickups 1 bloss noch 3 bis 5 Sekunden Zeit benötigt. Der jeweils eingesetzte Pickup kann ausserdem durch Drehen des Gummirades 55 am Höhenversteller 18 in seinem Abstand zu den Saiten 22 verstellt werden.

### Ziffernverzeichnis

- 1: Pickup
- 2: Ausnehmung
- 3: Gitarrenkörper
- 4: Aufnahmerahmen
- 5: Kontaktstellen am Aufnahmerahmen oder an den Seitenhaltern zum Output-Port
- 6: Rückseite des Gitarrenkörpers
- 7: Output-Port am Gitarrenkörper
- 8: Grundplatte am Pickup
- 9: Vorderseite des Gitarrenkörpers
- 10: Elektr. Abgänge am Pickup
- 11: Spule am Pickup
- 12: Seitenhalter auf Aufnahmerahmen
- 13: Permanentmagnet
- 14: Fixierplatte
- 15: Schrauben für Aufnahmerahmen
- 16: Gewindebüchse
- 17: Gewinde am Höhenversteller des Pickups
- 18: Höhenversteller
- 19: Aufnahmeloch Fixierplatte
- 20: Führungsstift an der Grundplatte 8
- 21: Tonabnehmer
- 22: Saiten
- 23: Federbelastete Stifte an der Fixierplatte.
- 24: Delle für die Stifte 23
- 25: Touch-Screen
- 26: Ein/Aus-Schaltfläche für Bridge Pickup
- 27: Misch-Schaltfläche zwischen Bridge -und Neck-Pickup
- 28: Ein/Aus-Schaltfläche für Neck Pickup
- 29: Nocken für Pass-Sitz
- 30: massiver Korpus
- 31: Anschlussbuchse
- 32: Klangfarbenregler
- 33: Klangfarbenregler
- 34: Tonabnehmer-Wahlschalter
- 35: Lautstärkeregler
- 36: Vibrationshebel
- 37: Orientierungseinlage
- 38: Bund
- 39: Hals
- 40: Griffbrett
- 41: Kragen
- 42: Stimmwirbel
- 43: Sattel
- 44: Saitenaufhängung
- 45: Höhen-Tonabnehmer
- 46: Mittellage-Tonabnehmer
- 47: Bass-Tonabnehmer
- 48: Saiten
- 49: Stabmagnet
- 50: Spulenkörper
- 51: Wicklung/Spule
- 52: Balkenmagnet
- 53: Einstellschraube
- 54: Fassung für Einstellschraube
- 55: Gummirad für Höhenverstellung
- 56: Ausbuchtung an den Ecken der Fixierplatte
- 57: Kabel von Pickup-Spulen zu den Stiften an der Fixierplatte
- 58: Ausnehmung für die Kontakte
- 59: Loch für Einsatz Output-Port
- 60: Gehäuse des Pickups
- 61: Schlitz für Einsatzelement mit elektrischen Kontakten
- 62: Stahlträger für Absorption der Saitenspannung
- 63: Ausnehmung für elektronische Schaltung
- 64: Elektronische Schaltung
- 65: Batterien für elektronische Schaltung
- 66: Ausnehmung zur Aufnahme des Touchscreens
- 67: Seitenwände an Aufnahmerahmen 4
- 68: Druckfedern

## Patentansprüche

1. Elektrische Gitarre mit wenigstens einem Pickup (1) in einer durchgehenden Ausnehmung (2) am Gitarrenkörper (3), wobei der Pickup (1) von der Rückseite des Gitarrenkörpers (3) her in diese Ausnehmung (2) werkzeuglos einsetzbar ist und dabei in seinem Pass-Sitz elektrische Kontakte zwischen seinen Spulen und Anschlüssen in der Ausnehmung schliessen, die über ein Kabel zum Output-Port (7) am Gitarrenkörper (3) führen, und dass der Pickup (1) in seinem Pass-Sitz werkzeuglos von Hand lösbar gehalten ist und in einen Aufnahmerahmen (4) einbaubar ist, der elektrische Kontaktstellen (5) aufweist, welche über ein Kabel zum Output-Port (7) am Gitarrenkörper (3) führen, und wobei der Pickup (1) auf seiner Rückseite eine Grundplatte (8) aufweist und mit einer Fixierplatte (14) mit variierbarem Abstand zur Grundplatte (8) des Pickups (1) mechanisch und elektrisch mit dem Pickup (1) verbunden ist, und wobei diese Fixierplatte (14) werkzeuglos von der Rückseite (9) des Gitarrenkörpers (3) aus in den Aufnahmerahmen (4) einsetzbar ist, **dadurch gekennzeichnet, dass** der Aufnahmerahmen (4) auf zwei gegenüberliegenden Seiten je einen Seitenhalter (12) bildet, und diese Seitenhalter (12) einen mechanischen Pass-Sitz für eine magnetische Fixierplatte (14) bilden, wozu die Fixierplatte (14) an ihren vier Ecken in Ausbuchtungen (56) ausgeformt, die genau in Nocken (29) an den Seitenhaltern (12) am Aufnahmerahmen (4) einpassen, und wobei vier Permanentmagnete (13) in den Seitenhaltern (12) die ferromagnetische Fixierplatte (14) kräftig an sich ziehen und damit sicher im Pass-Sitz halten und die Fixierplatte (14) auch werkzeuglos wieder aus dem Aufnahmerahmen (4) entnehmbar ist, wobei durch Verstellen von Schrauben (58) der eingesetzte Pickup in allen Richtungen mehr oder weniger neigbar ist, sodass der Abstand seiner Tonabnehmer zu den Saiten für die tiefen und die Saiten für die hohen Töne unterschiedlich einstellbar sind, und wobei im eingesetzten Zustand des Pickups (1) die elektrischen Abgänge (10) jeder seiner Spulen (11) über federbelastete Stifte (23) an der Fixierplatte (14) je einen elektrischen Kontakt mit den Kontaktstellen (5) am Aufnahmerahmen (4) schliessen, und dass die Grundplatte (8) der Fixierplatte (13) mit variierbarem Abstand zur Grundplatte (8) des Pickups (1) mit derselben verbunden ist, indem die Fixierplatte (14) eine Gewindebüchse (16) aufweist, mittels derer sie über das Gewinde (17) eines Höhenverstellers (18) des Pickups (1) schraubbar ist, indem dieser Höhenversteller (18) aus einem Messinggewindestab besteht, welcher mit seinem Gewinde (17) drehbar in der Grundplatte (8) gelagert ist und auf dem endseitig ein Gummirad (55) aufgeschraubt ist, das mit zwei Fingern drehbar ist, und wobei das Messinggewinde (17) des Höhenverstellers (18) in einer Gewindebüchse (16) in der Fixierplatte (14) sitzt, während die Fixierplatte (14) ein Aufnahmeloch (19) für einen senkrecht von der Grundplatte (8) abstehenden Führungsstift (20) aufweist, über welchen die Fixierplatte (14) mit ihrem Aufnahmeloch (19) gestülpt ist, sodass durch Drehen des Gummirades (55) die Fixierplatte (14) gegenüber der Grundplatte (8) in ihrem Abstand zu derselben fein verstellbar ist, und somit die Distanz der Tonabnehmer (21) am Pickup (1) zu den Saiten (22) der elektrischen Gitarre variierbar ist.

2. Elektrische Gitarre mit wenigstens einem Pickup (1) in einer Ausnehmung (2) am Gitarrenkörper (3) nach Anspruch 1, ***dadurch gekennzeichnet,* dass** von den zwei einander gegenüberliegenden Seitenhaltern der eine Seitenhalter (12) mit elektrischen Kontaktstellen (5) versehen ist, die über ein Kabel mit dem Output-Port (7) am Gitarrenkörper (3) verbunden sind, und die elektrischen Abgänge (10) jeder der Spulen (11) des Pickups (1) an federbelastete Stifte (23) an der Fixierplatte (14) führen und diese Stifte (23) je einen elektrischen Kontakt mit den Kontaktstellen (5) am Seitenhalter (12) des Aufnahmerahmens (4) schliessen.

3. Elektrische Gitarre mit wenigstens einem Pickup (1) in einer Ausnehmung (2) am Gitarrenkörper (3) nach Anspruch 1, ***dadurch gekennzeichnet*, dass** am Aufnahmerahmen (4) auf zwei gegenüber liegenden Seite je einen mit zwei Schrauben (15) angeschraubten Seitenhalter (12) einschliesst, sodass je zwei der Schrauben (15) den Seitenhalter (12) in ihrem Endbereich durchsetzen, und dass diese Seitenhalter (12) einen mechanischen Pass-Sitz für die magnetische Fixierplatte (14) bilden, und jeder Seitenhalter (12) mit zwei Permanentmagneten (13) bestückt ist, zum Festhalten der eingesetzten magnetischen Fixierplatte (14), und dass der eine der beiden Seitenhalter (12) mit elektrischen Kontaktstellen (5) versehen ist, die über ein Kabel mit dem Output-Port (7) am Gitarrenkörper (3) verbunden sind, und die elektrischen Abgänge (10) jeder der Spulen (11) des Pickups (1) an federbelastete Stifte (23) an der Fixierplatte (14) führen und diese Stifte (23) im eingesetzten Zustand des Pickups (1) je einen elektrischen Kontakt mit den Kontaktstellen (5) am Seitenhalter (12) des Aufnahmerahmens (4) schliessen.

4. Elektrische Gitarre mit wenigstens einem Pickup (1) in einer Ausnehmung (2) am Gitarrenkörper (3) nach einem der vorangehenden Ansprüche, ***dadurch gekennzeichnet,* dass** elektrischen Abgänge (10) der Spulen (11) des Pickups (1) über die Fixierplatte (14) einen elektrischen Kontakt mit den Kontaktstellen (5) am Aufnahmerahmen (4) schliessen, indem an der Fixierplatte (14) vier rechtwinklig von ihr wegragende federbelastete Stifte (23) angeordnet sind, die beim Aufsetzen der Fixierplatte (14) auf den Aufnahmerahmen (4) oder seine Seitenhalter (12) in zu ihnen passende Kontaktstellen (5) einpassen, wobei diese Kontaktstellen (5) je eine Delle (24) zur Aufnahme der Stifte (23) bilden.

5. Elektrische Gitarre mit wenigstens einem Pickup (1) in einer Ausnehmung (2) am Gitarrenkörper (3) nach Anspruch 1, ***dadurch gekennzeichnet*, dass** der Rahmen als ein einziges Spritz-Teil aus Kunststoff ausgeführt ist, das heisst der Aufnahmerahmen (2) und die direkt einstückig darauf sitzenden Seitenhalter (12), und die darauf aufzusetzende Fixierplatte (14) ebenfalls ein genau zum Rahmen passendes Kunststoff-Spritzteil ist, das präzise in den Rahmen zwischen die endseitigen Nocken (29) einpasst und in diesem Passsitz mit Permanentmagneten (13) gehalten ist.

6. Elektrische Gitarre mit wenigstens einem Pickup (1) in einer Ausnehmung (2) am Gitarrenkörper (3) nach einem der vorangehenden Ansprüche, ***dadurch gekennzeichnet,* dass** der Gitarrenkörper (3) zwei oder drei Ausnehmungen (2) zum Einsetzen von Pickups (1) aufweist, und auf der Vorderseite (9) des Gitarrenkörpers (3) ein Touchscreen (25) angeordnet ist, und dass im oder am Gitarrenkörper (3) eine elektronische Schaltung (64) vorhanden ist, sodass durch Verschieben eines Fingers auf dem Touchscreen (25) die einzelnen Pickups (1), das heisst der Bridge-Pickup, wenn vorhanden der Mittellage-Pickup und der Neck-Pickup stufenlos mehr oder weniger zu- oder ausschaltbar sind.

7. Elektrische Gitarre mit wenigstens einem Pickup (1) in einer Ausnehmung (2) am Gitarrenkörper (3) nach einem der vorangehenden Ansprüche, ***dadurch gekennzeichnet,* dass** der Gitarrenkörper (3) zwei oder drei Ausnehmungen (2) zum Einsetzen von Pickups (1) aufweist, und auf der Vorderseite (9) des Gitarrenkörpers (3) ein Touchscreen (25) angeordnet ist, und dass im oder am Gitarrenkörper (3) eine elektronische Schaltung (64) vorhanden ist, sodass durch gleichzeitiges Berühren des Touchscreens (25) im vorderen Bereich und in der Mitte das Neck-Pickup augenblicklich einschaltet und das Bridge-Pickup gleichzeitig ausgeschaltet, und bei erneutem Berühren in dieser Konstellation das Bridge-Pickup wieder zuschaltet, und umgekehrt durch gleichzeitiges Berühren des Touchscreens (25) in der Mitte und im hinteren Bereich das Bridge-Pickup augenblicklich einschaltet und das Neck-Pickup gleichzeitig ausgeschaltet, und bei erneutem Berühren in dieser Konstellation das Neck-Pickup wieder zuschaltet.

8. Pickup-Element für eine elektrische Gitarre nach einem der vorangehenden Ansprüche, wobei der Pickup (1) in einen zugehörigen Aufnahmerahmen (4) einbaubar ist, der elektrische Kontaktstellen (5) aufweist, welche über ein Kabel zum Output-Port (7) am Gitarrenkörper (3) führen, und wobei der Pickup (1) auf seiner Rückseite eine Grundplatte (8) aufweist und mit einer Fixierplatte (14) mit variierbarem Abstand zur Grundplatte (8) des Pickups (1) mechanisch und elektrisch mit dem Pickup (1) verbunden ist, und wobei diese Fixierplatte (14) werkzeuglos von der Rückseite (9) des Gitarrenkörpers (3) aus in den Aufnahmerahmen (4) einsetzbar ist, **dadurch gekennzeichnet, dass** der Aufnahmerahmen (4) auf zwei gegenüberliegenden Seiten je einen Seitenhalter (12) bildet, und diese Seitenhalter (12) einen mechanischen Pass-Sitz für eine magnetische Fixierplatte (14) bilden, wozu die Fixierplatte (14) an ihren vier Ecken in Ausbuchtungen (56) ausgeformt, die genau in Nocken (29) an den Seitenhaltern (12) am Aufnahmerahmen (4) einpassen, und wobei vier Permanentmagnete (13) in den Seitenhaltern (12) die ferromagnetische Fixierplatte (14) kräftig an sich ziehen und damit sicher im Pass-Sitz halten und die Fixierplatte (14) auch werkzeuglos wieder aus dem Aufnahmerahmen (4) entnehmbar ist, wobei durch Verstellen von Schrauben (58) der eingesetzte Pickup in allen Richtungen mehr oder weniger neigbar ist, sodass der Abstand seiner Tonabnehmer zu den Saiten für die tiefen und die Saiten für die hohen Töne unterschiedlich einstellbar sind, und wobei im eingesetzten Zustand des Pickups (1) die elektrischen Abgänge (10) jeder seiner Spulen (11) über federbelastete Stifte (23) an der Fixierplatte (14) je einen elektrischen Kontakt mit den Kontaktstellen (5) am Aufnahmerahmen (4) schliessen, und dass die Grundplatte (8) der Fixierplatte (13) mit variierbarem Abstand zur Grundplatte (8) des Pickups (1) mit derselben verbunden ist, indem die Fixierplatte (14) eine Gewindebüchse (16) aufweist, mittels derer sie über das Gewinde (17) eines Höhenverstellers (18) des Pickups (1) schraubbar ist, indem dieser Höhenversteller (18) aus einem Messinggewindestab besteht, welcher mit seinem Gewinde (17) drehbar in der Grundplatte (8) gelagert ist und auf dem endseitig ein Gummirad (55) aufgeschraubt ist, das mit zwei Fingern drehbar ist, und wobei das Messinggewinde (17) des Höhenverstellers (18) in einer Gewindebüchse (16) in der Fixierplatte (14) sitzt, während die Fixierplatte (14) ein Aufnahmeloch (19) für einen senkrecht von der Grundplatte (8) abstehenden Führungsstift (20) aufweist, über welchen die Fixierplatte (14) mit ihrem Aufnahmeloch (19) gestülpt ist, sodass durch Drehen des Gummirades (55) die Fixierplatte (14) gegenüber der Grundplatte (8) in ihrem Abstand zu derselben fein verstellbar ist, und somit die Distanz der Tonabnehmer (21) am Pickup (1) zu den Saiten (22) der elektrischen Gitarre variierbar ist.

9. Pickup-Element nach Anspruch 8, ***dadurch gekennzeichnet,* dass** die zwei Seitenhalter (12) auf dem Aufnahmerahmen (4) mit Druckfedern (68) abgestützt auf den Aufnahmerahmen (4) aufgeschraubt sind, sodass mittels Verstellen der Schrauben (15) die Lage der Seitenhalter (12) relativ zum Aufnahmerahmen (4) justierbar ist und somit die Neigung des eingesetzten Pickups (1) und damit die Abstände seiner Tonabnehmer (21) zu den verschiedenen Saiten (22) einstellbar ist.

## Claims

1. An electric guitar having at least one pickup (1) in a through recess (2) on the guitar body (3), the pickup (1) being insertable into said recess (2) from the rear side of the guitar body (3) without the use of tools, thereby closing electrical contacts between its coils and terminals in the recess in its fitting seat, which contacts lead to the output port (7) on the guitar body (3) via a cable, and in that the pickup (1) is held in its fitting seat in such a way that it can be detached by hand without the use of tools and can be fitted into a receiving frame (4) which has electrical contact points (5) which lead via a cable to the output port (7) on the guitar body (3), and wherein the pickup (1) has a base plate (8) on its rear side and is mechanically and electrically connected to the pickup (1) by means of a fixing plate (14) at a variable distance from the base plate (8) of the pickup (1), and wherein this fixing plate (14) can be inserted without tools from the rear side (9) of the guitar body (3) into the receiving frame (4), **characterised in that** the receiving frame (4) forms a side holder (12) on each of two opposite sides, and these side holders (12) form a mechanical fitting seat for a magnetic fixing plate (14), for which purpose the fixing plate (14) is shaped at its four corners into bulges (56) which fit exactly into cams (29) on the side holders (12) on the receiving frame (4), and wherein four permanent magnets (13) in the side holders (12) pull the ferromagnetic fixing plate (14) strongly towards them and thus hold it securely in the fitting seat and the fixing plate (14) can also be removed again from the receiving frame (4) without tools, wherein by adjusting screws (58) the inserted pickup is more or less inclinable in all directions so that the distance of its pickups from the strings for the low notes and the strings for the high notes can be set differently, and wherein in the inserted state of the pickup (1) the electrical outputs (10) of each of its coils (11) each close an electrical contact with the contact points (5) on the receiving frame (4) via spring-loaded pins (23) on the fixing plate (14), and **in that** the base plate (8) of the fixing plate (13) is connected to the base plate (8) of the pick-up (1) at a variable distance therefrom, **in that** the fixing plate (14) has a threaded bush (16) by means of which it can be screwed over the thread (17) of a height adjuster (18) of the pick-up (1), **in that** this height adjuster (18) consists of a threaded brass rod which is rotatably mounted with its thread (17) in the base plate (8) and onto which a rubber wheel (55) is screwed at the end which can be rotated with two fingers, and wherein the brass thread (17) of the height adjuster (18) is seated in a threaded bush (16) in the fixing plate (14), while the fixing plate (14) has a receiving hole (19) for a guide pin (20) which projects perpendicularly from the base plate (8) and over which the fixing plate (14) is slipped with its receiving hole (19), so that by turning the rubber wheel (55) the fixing plate (14) can be finely adjusted in its distance from the base plate (8), and thus the distance of the pickup (21) on the pickup (1) from the strings (22) of the electric guitar can be varied.

2. Electric guitar with at least one pickup (1) in a recess (2) on the guitar body (3) according to claim 1, **characterised in that** of the two opposing side holders, one side holder (12) is provided with electrical contact points (5) which are connected via a cable to the output port (7) on the guitar body (3), and the electrical outlets (10) of each of the coils (11) of the pickup (1) lead to spring-loaded pins (23) on the fixing plate (14) and these pins (23) each close an electrical contact with the contact points (5) on the side holder (12) of the pickup frame (4).

3. Electric guitar with at least one pickup (1) in a recess (2) on the guitar body (3) according to claim 1, **characterized in that** on the pickup frame (4) on two opposite sides each side holder (12) is screwed on with two screws (15), so that two of the screws (15) each pass through the side holder (12) in their end region, and **in that** these side holders (12) form a mechanical fitting seat for the magnetic fixing plate (14), and each side holder (12) is fitted with two permanent magnets (13) for holding the inserted magnetic fixing plate (14), and **in that** one of the two side holders (12) is provided with electrical contact points (5) which are connected via a cable to the output port (7) on the guitar body (3), and the electrical outputs (10) of each of the coils (11) of the pickup (1) lead to spring-loaded pins (23) on the fixing plate (14) and these pins (23), in the inserted state of the pickup (1), each close an electrical contact with the contact points (5) on the side holder (12) of the pickup frame (4).

4. Electric guitar with at least one pickup (1) in a recess (2) on the guitar body (3) according to one of the preceding claims, **characterised in that** electrical outputs (10) of the coils (11) of the pickup (1) close an electrical contact with the contact points (5) on the mounting frame (4) via the fixing plate (14), **in that** four spring-loaded pins (23) are arranged on the fixing plate (14), projecting away from it at right angles, which pins fit into contact points (5) matching them when the fixing plate (14) is placed on the receiving frame (4) or its side holders (12), these contact points (5) each forming a dent (24) for receiving the pins (23).

5. Electric guitar with at least one pickup (1) in a recess (2) on the guitar body (3) according to claim 1, **characterized in that** the frame is designed as a single injection-moulded part made of plastic, i.e. the receiving frame (2) and the side holders (12) directly seated in one piece thereon and the fixing plate (14) to be placed thereon is likewise a plastic injection-moulded part fitting exactly to the frame, which fits precisely into the frame between the end cams (29) and is held in this snug fit by permanent magnets (13).

6. Electric guitar with at least one pickup (1) in a recess (2) on the guitar body (3) according to one of the preceding claims, **characterised in that** the guitar body (3) has two or three recesses (2) for inserting pickups (1), and a touch screen (25) is arranged on the front side (9) of the guitar body (3), and **in that** an electronic circuit (64) is present in or on the guitar body (3), so that by sliding a finger on the touch screen (25) the individual pickups (1), i.e. the bridge pickup, if present the middle pickup and the neck pickup, can be steplessly switched on or off to a greater or lesser extent.

7. Electric guitar with at least one pickup (1) in a recess (2) on the guitar body (3) according to one of the preceding claims, **characterised in that** the guitar body (3) has two or three recesses (2) for the insertion of pickups (1), and a touch screen (25) is arranged on the front side (9) of the guitar body (3), and **in that** an electronic circuit (64) is present in or on the guitar body (3), so that by simultaneously touching the touch screen (25) in the front area and in the middle, the neck pickup is switched on instantly and the bridge pickup is switched off at the same time, and when touched again in this constellation, the bridge pickup is switched on again, and vice versa by touching the touch screen (25) in the middle and in the rear area at the same time, the bridge pickup is switched on instantly and the neck pickup is switched off at the same time, and when touched again in this constellation, the neck pickup is switched on again.

8. Pickup element for an electric guitar according to one of the preceding claims, wherein the pickup (1) can be installed in an associated mounting frame (4) which has electrical contact points (5) which lead via a cable to the output port (7) on the guitar body (3), and wherein the pickup (1) has a base plate (8) on its rear side and is mechanically and electrically connected to the pickup (1) by means of a fixing plate (14) at a variable distance from the base plate (8) of the pickup (1), and wherein this fixing plate (14) can be inserted into the receiving frame (4) from the rear side (9) of the guitar body (3) without the use of tools, **characterised in that in that** the receiving frame (4) forms a side holder (12) on each of two opposite sides, and these side holders (12) form a mechanical fitting seat for a magnetic fixing plate (14), for which purpose the fixing plate (14) is formed at its four corners into bulges (56) which fit precisely into cams (29) on the side holders (12) on the receiving frame (4), and wherein four permanent magnets (13) in the side holders (12) pull the ferromagnetic fixing plate (14) strongly towards them and thus hold it securely in a snug fit and the fixing plate (14) can also be removed from the receiving frame (4) again without tools, whereby by adjusting screws (58) the inserted pickup can be tilted more or less in all directions, so that the distance of its pickups from the strings for the low notes and the strings for the high notes can be set differently, and wherein, when the pickup (1) is in the inserted state, the electrical outputs (10) of each of its coils (11) each close an electrical contact with the contact points (5) on the receiving frame (4) via spring-loaded pins (23) on the fixing plate (14), and **in that** the base plate (8) of the fixing plate (13) is connected to the base plate (8) of the pickup (1) at a variable distance therefrom, **in that** the fixing plate (14) has a threaded bush (16) by means of which it can be screwed over the thread (17) of a height adjuster (18) of the pickup (1), **in that** this height adjuster (18) consists of a threaded brass rod, which is rotatably mounted with its thread (17) in the base plate (8) and on the end of which a rubber wheel (55) is screwed which can be rotated with two fingers, and wherein the brass thread (17) of the height adjuster (18) is seated in a threaded bush (16) in the fixing plate (14), while the fixing plate (14) has a receiving hole (19) for a guide pin (20) projecting vertically from the base plate (8), over which the fixing plate (14) is slipped with its receiving hole (19), so that by turning the rubber wheel (55) the fixing plate (14) can be finely adjusted in its distance from the base plate (8), and thus the distance of the pickup (21) on the pickup (1) from the strings (22) of the electric guitar is variable.

9. Pickup element according to claim 8, **characterised in that** the two side holders (12) are screwed onto the pickup frame (4) in a supported manner by means of compression springs (68), so that the position of the side holders (12) relative to the pickup frame (4) can be adjusted by means of adjusting the screws (15) and thus the inclination of the inserted pickup (1) and thus the distances of its pickups (21) from the various strings (22) can be adjusted.

## Revendications

1. Guitare électrique avec au moins un micro (1) dans un évidement traversant (2) sur le corps de la guitare (3), le micro (1) pouvant être inséré sans outil dans cet évidement (2) depuis le côté arrière du corps de la guitare (3) et fermant alors dans son siège d'ajustage des contacts électriques entre ses bobines et des raccords dans l'évidement, qui mènent par un câble au port de sortie (7) sur le corps de la guitare (3), et en ce que le micro (1) est maintenu dans son siège d'ajustage de manière amovible à la main sans outil et peut être monté dans un cadre de réception (4) qui présente des points de contact électriques (5) qui mènent par l'intermédiaire d'un câble au port de sortie (7) sur le corps de la guitare (3), et le micro (1) présentant sur sa face arrière une plaque de base (8) et étant relié mécaniquement et électriquement au micro (1) par une plaque de fixation (14) à une distance variable de la plaque de base (8) du micro (1), et cette plaque de fixation (14) pouvant être insérée sans outil dans le cadre de réception (4) à partir de la face arrière (9) du corps de guitare (3), **caractérisée en ce que** le cadre de réception (4) forme sur deux côtés opposés un support latéral (12) et ces supports latéraux (12) forment un siège d'ajustement mécanique pour une plaque de fixation magnétique (14), à cet effet, la plaque de fixation (14) est formée à ses quatre coins dans des renflements (56) qui s'adaptent exactement dans des cames (29) sur les supports latéraux (12) sur le cadre de réception (4), et quatre aimants permanents (13) dans les supports latéraux (12) tirent fortement la plaque de fixation ferromagnétique (14) vers eux et la maintiennent ainsi de manière sûre dans le siège d'ajustage, et la plaque de fixation (14) peut également être retirée à nouveau du cadre de réception (4) sans outil, dans lequel, par réglage de vis (58), le micro inséré peut être plus ou moins incliné dans toutes les directions, de sorte que la distance de ses capteurs de son par rapport aux cordes pour les sons graves et aux cordes pour les sons aigus peut être réglée différemment, et dans lequel, lorsque le micro (1) est inséré, les sorties électriques (10) de chacune de ses bobines (11) ferment chacune un contact électrique avec les points de contact (5) sur le cadre de réception (4) par l'intermédiaire de broches (23) chargées par ressort sur la plaque de fixation (14), et **en ce que** la plaque de base (8) de la plaque de fixation (13) est reliée à la plaque de base (8) du ramasseur (1) à une distance variable de celle-ci, la plaque de fixation (14) présentant une douille filetée (16) au moyen de laquelle elle peut être vissée sur le filetage (17) d'un dispositif de réglage en hauteur (18) du ramasseur (1), **en ce que** ce dispositif de réglage en hauteur (18) est constitué d'une tige filetée en laiton qui est montée rotative dans la plaque de base (8) par son filetage (17) et sur laquelle est vissée à son extrémité une roue en caoutchouc (55) qui peut être tournée avec deux doigts, et le filetage en laiton (17) du dispositif de réglage en hauteur (18) étant logé dans une douille filetée (16) dans la plaque de fixation (14), tandis que la plaque de fixation (14) présente un trou de réception (19) pour une tige de guidage (20) dépassant verticalement de la plaque de base (8), sur laquelle la plaque de fixation (14) est enfilée avec son trou de réception (19), de sorte que, par rotation de la roue en caoutchouc (55), la distance de la plaque de fixation (14) par rapport à la plaque de base (8) peut être réglée avec précision, et que la distance des capteurs de son (21) sur le micro (1) par rapport aux cordes (22) de la guitare électrique peut ainsi être modifiée.

2. Guitare électrique avec au moins un micro (1) dans un évidement (2) sur le corps de la guitare (3) selon la revendication 1, **caractérisée en ce que** parmi les deux supports latéraux opposés, l'un des supports latéraux (12) est pourvu de points de contact électriques (5), qui sont reliés par un câble au port de sortie (7) sur le corps de la guitare (3), et les sorties électriques (10) de chacune des bobines (11) du micro (1) conduisent à des broches (23) chargées par ressort sur la plaque de fixation (14) et ces broches (23) ferment chacune un contact électrique avec les points de contact (5) sur le support latéral (12) du cadre de réception (4).

3. Guitare électrique avec au moins un micro (1) dans un évidement (2) sur le corps de la guitare (3) selon la revendication 1, **caractérisée en ce que** le cadre de réception (4) comprend sur deux côtés opposés un support latéral (12) vissé avec deux vis (15), de sorte que deux des vis (15) traversent le support latéral (12) dans leur zone d'extrémité, et que ces supports latéraux (12) forment un siège d'ajustement mécanique pour la plaque de fixation magnétique (14), et chaque support latéral (12) est équipé de deux aimants permanents (13), pour maintenir la plaque de fixation magnétique (14) insérée, et **en ce que** l'un des deux supports latéraux (12) est pourvu de points de contact électriques (5) qui sont reliés par un câble au port de sortie (7) sur le corps de la guitare (3), et que les sorties électriques (10) de chacune des bobines (11) du microphone (1) mènent à des broches (23) chargées par ressort sur la plaque de fixation (14) et que ces broches (23) ferment chacune un contact électrique avec les points de contact (5) sur le support latéral (12) du cadre de réception (4) lorsque le microphone (1) est en place.

4. Guitare électrique avec au moins un micro (1) dans un évidement (2) sur le corps de la guitare (3) selon l'une des revendications précédentes, **caractérisée en ce que** les sorties électriques (10) des bobines (11) du micro (1) ferment un contact électrique avec les points de contact (5) sur le cadre de réception (4) via la plaque de fixation (14), en disposant sur la plaque de fixation (14) quatre broches (23) chargées par ressort et s'écartant perpendiculairement de celle-ci, qui, lors de la mise en place de la plaque de fixation (14) sur le cadre de réception (4) ou sur ses supports latéraux (12), s'adaptent dans des points de contact (5) qui leur correspondent, ces points de contact (5) formant chacun un creux (24) pour recevoir les broches (23).

5. Guitare électrique avec au moins un micro (1) dans un évidement (2) sur le corps de la guitare (3) selon la revendication 1, **caractérisée en ce que** le cadre est réalisé sous forme d'une seule pièce moulée par injection en matière plastique, c'est-à-dire le cadre de réception (2) et les supports latéraux (12) qui y sont placés directement d'un seul tenant, et la plaque de fixation (14) à placer dessus est également une pièce injectée en matière plastique s'adaptant exactement au cadre, qui s'ajuste avec précision dans le cadre entre les cames d'extrémité (29) et qui est maintenue dans cet ajustement par des aimants permanents (13).

6. Guitare électrique avec au moins un micro (1) dans un évidement (2) sur le corps de la guitare (3) selon l'une des revendications précédentes, **caractérisée en ce que** le corps de la guitare (3) présente deux ou trois évidements (2) pour l'insertion de micros (1), et un écran tactile (25) est disposé sur la face avant (9) du corps de la guitare (3), et **en ce qu'**un circuit électronique (64) est présent dans ou sur le corps de la guitare (3), de sorte qu'en déplaçant un doigt sur l'écran tactile (25), les différents micros (1), c'est-à-dire le micro de chevalet, le micro de médium s'il y en a un et le micro de manche, peuvent être plus ou moins activés ou désactivés en continu.

7. Guitare électrique avec au moins un micro (1) dans un évidement (2) sur le corps de la guitare (3) selon l'une des revendications précédentes, **caractérisée en ce que** le corps de la guitare (3) présente deux ou trois évidements (2) pour l'insertion de micros (1), et un écran tactile (25) est disposé sur la face avant (9) du corps de la guitare (3), et **en ce qu'**un circuit électronique (64) est présent dans ou sur le corps de la guitare (3), de sorte qu'en touchant simultanément l'écran tactile (25) dans la zone avant et au milieu, le micro de manche s'allume instantanément et le micro de chevalet s'éteint simultanément, et en touchant à nouveau dans cette constellation, le micro de chevalet s'allume à nouveau, et inversement, en touchant simultanément l'écran tactile (25) au centre et à l'arrière, le micro de chevalet est activé instantanément et le micro de manche est désactivé simultanément, et en touchant à nouveau dans cette configuration, le micro de manche est réactivé.

8. Elément de micro pour une guitare électrique selon l'une des revendications précédentes, dans lequel le micro (1) peut être monté dans un cadre de réception (4) correspondant, qui présente des points de contact électriques (5) qui mènent, par l'intermédiaire d'un câble, au port de sortie (7) sur le corps de la guitare (3), et le micro (1) présentant sur sa face arrière une plaque de base (8) et étant relié mécaniquement et électriquement au micro (1) par une plaque de fixation (14) à une distance variable de la plaque de base (8) du micro (1), et cette plaque de fixation (14) pouvant être insérée sans outil dans le cadre de réception (4) à partir de la face arrière (9) du corps de guitare (3), **caractérisé, en ce que** le cadre de réception (4) forme sur deux côtés opposés respectivement un support latéral (12), et ces supports latéraux (12) forment un siège d'ajustement mécanique pour une plaque de fixation magnétique (14), la plaque de fixation (14) étant formée à cet effet sur ses quatre coins dans des renflements (56) qui s'adaptent exactement dans des cames (29) sur les supports latéraux (12) sur le cadre de réception (4), et quatre aimants permanents (13) dans les supports latéraux (12) tirent fortement la plaque de fixation ferromagnétique (14) vers eux et la maintiennent ainsi de manière sûre en position d'ajustage, et la plaque de fixation (14) peut également être retirée sans outil du cadre de réception (4), le micro inséré pouvant être plus ou moins incliné dans toutes les directions par réglage de vis (58), de sorte que la distance de ses capteurs de son par rapport aux cordes pour les sons graves et aux cordes pour les sons aigus peut être réglée différemment, et dans lequel, à l'état inséré du microphone (1), les sorties électriques (10) de chacune de ses bobines (11) ferment chacune un contact électrique avec les points de contact (5) sur le cadre de réception (4) par l'intermédiaire de broches (23) chargées par ressort sur la plaque de fixation (14), et **en ce que** la plaque de base (8) de la plaque de fixation (13) est reliée à la plaque de base (8) du ramasseur (1) à une distance variable de celle-ci, la plaque de fixation (14) présentant une douille filetée (16) au moyen de laquelle elle peut être vissée sur le filetage (17) d'un dispositif de réglage en hauteur (18) du ramasseur (1), ce dispositif de réglage en hauteur (18) étant constitué par une tige filetée en laiton, qui est logée avec son filetage (17) de manière rotative dans la plaque de base (8) et sur laquelle est vissée à l'extrémité une roue en caoutchouc (55) qui peut être tournée avec deux doigts, et le filetage en laiton (17) du dispositif de réglage en hauteur (18) étant logé dans une douille filetée (16) dans la plaque de fixation (14), tandis que la plaque de fixation (14) présente un trou de réception (19) pour une tige de guidage (20) faisant saillie verticalement de la plaque de base (8), sur laquelle la plaque de fixation (14) est enfilée avec son trou de réception (19), de sorte que, par rotation de la roue en caoutchouc (55), la distance de la plaque de fixation (14) par rapport à la plaque de base (8) peut être réglée avec précision et que la distance des capteurs de son (21) sur le microphone (1) par rapport aux cordes (22) de la guitare électrique peut ainsi être modifiée.

9. Elément de micro selon la revendication 8, **caractérisé en ce que** les deux supports latéraux (12) sont vissés sur le cadre de réception (4) en étant soutenus par des ressorts de pression (68), de sorte qu'au moyen d'un réglage des vis (15), la position des supports latéraux (12) peut être ajustée par rapport au cadre de réception (4) et qu'il est ainsi possible de régler l'inclinaison du micro inséré (1) et donc les distances de ses capteurs de son (21) par rapport aux différentes cordes (22).
